# FASCICULE DE BREVET EUROPEEN

(11) **EP 3 711 503 B1**
(45) Date de publication et mention de la délivrance du brevet: **15.06.2022**
(21) Numéro de dépôt: 20157781.4
(22) Date de dépôt: 17.02.2020
(51) Int. Cl.: A24F 23/00

(54) **RÉCEPTACLE REPLIABLE POUR DU TABAC EN VRAC ET CARNET REPLIABLE QUI L'INTÈGRE**
ZUSAMMENFALTBARER BEHÄLTER FÜR LOSEN TABAK UND ZUSAMMENFALTBARES HEFT, DAS DIESEN ENTHÄLT
FOLDING CONTAINER FOR LOOSE TOBACCO AND FOLDING BOOK THAT MAKES IT UP

(30) Priorité: 26.02.2019 FR 1901969
(43) Date de publication de la demande: 23.09.2020
(73) Titulaire: Republic Technologies (NA) LLC, Glenview, IL 60025 (US)
(72) Inventeur: PARTOUCHE, Olivier, 08017 BARCELONA (ES)
(74) Mandataire: Regimbeau

(56) Documents cités:
- EP-A1- 2 125 540
- EP-B1- 2 125 540
- DE-C- 320 232
- ES-T3- 2 607 849
- ES-T3- 2 607 849
- US-A1- 2012 000 905

## Description

### DOMAINE DE L'INVENTION

La présente invention concerne le domaine des articles pour fumeurs.

Elle concerne plus particulièrement un réceptacle pour le mélange de tabac en vrac, ainsi qu'un carnet repliable qui contient un tel réceptacle.

### ARRIERE PLAN TECHNOLOGIQUE DE L'INVENTION

De nombreux fumeurs confectionnent eux-mêmes leurs cigarettes. Pour ce faire, ils ont à leur disposition un sachet de tabac, un cahier de feuilles de papier à cigarette et éventuellement des filtres.

Afin de permettre à ces personnes d'opérer un mélange homogène de tabacs de natures diverses et/ou afin de démêler des fibres de tabac agglomérées, il est connu de l'état de la technique un réceptacle repliable pour du tabac en vrac, qui est délimité par deux parois longitudinales qui présentent un côté longitudinal commun, et par deux parois transversales opposées en forme de soufflet.

L'utilisateur dépose dans ce réceptacle une quantité prédéterminée de tabac en vrac, procède à son mélange ou à son démêlage et le déverse sur une feuille de papier à cigarette. Généralement, il opère en faisant légèrement basculer le réceptacle sur la feuille de papier. On comprend aisément que cela requiert une certaine dextérité et les risques de déversement de tabac ailleurs que sur la feuille précitée sont élevés.

La présente invention a pour but de perfectionner le réceptacle décrit ci-dessus afin que l'opération de transfert du tabac soit largement facilitée sans forcément demander une dextérité particulière.

Document EP 2125540 A1 divulgue un paquet pour un produit de tabac, ledit paquet comprenant en particulier un couvercle attaché de façon articulée. Document ES 2607849 T3 divulgue un emballage pour tabac haché comprenant un couvercle avec une section de languette ayant une extrémité libre et au moins une ligne de rainurage longitudinale. Document DE 320232 C divulgue un récipient pour tabac avec des parois transversales en forme de soufflet.

### RESUME DE L'INVENTION

A cet effet, la présente invention propose donc un réceptacle repliable pour du tabac en vrac défini par la revendication 1, ledit réceptacle étant délimité par deux parois longitudinales qui présentent un côté longitudinal commun, et par deux parois transversales opposées en forme de soufflet, caractérisé par le fait que lesdites parois transversales en forme de soufflet sont constituées de cinq plis successifs, et que les deux éléments contigus de paroi transversale qui constituent au moins un desdits plis sont configurés pour occuper soit une première position dans laquelle ils forment un angle rentrant, soit une deuxième position dans laquelle ils forment un angle sortant et constituent ainsi un bec verseur.

Ainsi, grâce à la présence de ce bec verseur, le tabac à transférer est progressivement acheminé sous la forme d'un boudin étroit et continu qui est guidé et réceptionné sans aucune difficulté sur la feuille de papier à cigarette.

Selon d'autres caractéristiques non limitatives et avantageuses de de ce réceptacle, prises seules ou selon une combinaison quelconque :
- il est formé de carton ou d'une matière à base de carton.
- il est en une seule pièce, c'est à dire constitué d'un seul et unique flanc présentant une pluralité de lignes de pliage ;
- il est formé d'un premier flanc qui délimite lesdites parois longitudinales, ainsi que deux flancs supplémentaires identiques qui délimitent chacun une paroi transversale, chaque flanc supplémentaire étant fixé audit premier flanc.

L'invention se rapporte également à un carnet repliable qui comporte une pluralité de volets contigus deux à deux, caractérisé par le fait qu'il intègre un réceptacle selon l'une des caractéristiques précédentes.

Selon d'autres caractéristiques non limitatives et avantageuses de de ce réceptacle, prises seules ou selon une combinaison quelconque :
- lesdites parois longitudinales du réceptacle sont fixées respectivement à deux volets contigus ;
- il comporte un ensemble de bandes de carton configurées pour constituer des filtres de cigarette ;
- il comporte un cahier de feuilles de papier à cigarette.

### BREVE DESCRIPTION DES DESSINS

D'autres caractéristiques et avantages de l'invention apparaîtront à la lecture de la description suivante d'un mode de réalisation de l'invention. Cette description est faite en référence aux dessins annexés dans lesquels :
La figure 1 est perspective d'un réceptacle conforme à l'invention, représenté dans une première position ;
La figure 2 est une vue de dessus d'un flanc de carton qui permet, une fois plié, de constituer un réceptacle tel que celui de la figure 1 ;
La figure 3 est une vue analogue à la figure 1, le réceptacle étant représenté ici dans une deuxième position qui permet de verser aisément du tabac qu'il contient sur une feuille de papier à cigarette (non représentée) ;
La figure 4 est une vue agrandie d'une partie du réceptacle de la figure 3 ;
La figure 5 est une vue de dessus d'un carnet repliable qui intègre un réceptacle selon l'invention, ce carnet occupant ici une position complètement dépliée.

### DESCRIPTION DETAILLEE DE L'INVENTION

Le réceptacle 1 selon l'invention qui est représenté sur les figures annexées et plus particulièrement aux figures 1 à 4 est préférentiellement réalisé en carton ou en un matériau à base de carton. Il peut s'agir indifféremment d'un matériau mono ou multicouches.

Ce réceptacle 1 est avantageusement d'une seule pièce, c'est à dire constitué d'un seul et unique flanc F qui présente une pluralité de lignes de pliage, ainsi que le montre la figure 2.

Il est délimité par deux parois longitudinales 10 et 11 et deux parois transversales 12 et 13 en forme de soufflet. On a référencé E l'espace interne du réceptacle, dont le fond a la forme générale d'un dièdre.

Ce dièdre est matérialisé par les parois longitudinales 10 et 11 qui ont une forme rectangulaire allongée, avec des grands cotés longitudinaux 100 et 101, respectivement 101 et 110. Le côté 101 est commun aux deux parois et constitue une arête de pliage, comme on le comprend aisément en comparant les figures 1 et 2.

Les faces transversales 102 et 103, 112 et 113 respectives des parois 10 et 11 constituent elles aussi des arêtes de pliage et forment une zone de transition avec les parois transversales 12 et 13.

Ainsi que cela est nettement visible à la figure 2, ces parois 12 et 13, lorsqu'elles sont complètement dépliées (c'est à dire à plat) s'inscrivent dans un demi-cercle dont le diamètre est matérialisé par les côtés précités 102 et 112 d'une part, 103 et 113 d'autre part.

Ces parois 12 et 13 sont chacune constituées d'éléments de paroi 120 à 123 d'une part, 130 à 133 d'autre part constituées de fractions de cercle identiques. Et l'on a référencé L1, L2 et L3 les lignes de pliage qui séparent deux à deux ces éléments de paroi.

Dans ces conditions, lorsque l'on passe de la position complètement dépliée (à plat) de la figure 2 à la position partiellement repliée de la figure 1, on constate que les parois transversales 12 et 13 comportent cinq plis P1 à P5, les plis d'extrémités P1 et P5 étant constitués par les extrémités des parois longitudinales10 et 11, associées aux éléments de parois 120 et 123 d'une part, 130 et 133 d'autre part.

Ainsi, ce réceptacle 1 fournit un large espace E dans lequel du tabac en vrac peut être déversé. Toutefois, en période de non utilisation, on peut replier le réceptacle de telle manière que les éléments de parois 120 à 123 et 130 à 133 se touchent deux à deux. Ainsi, il occupe un minimum de place.

Comme évoqué ci-dessus et en référence à la figure 3, du tabac en vrac T peut être déversé dans le réceptacle 1 pour réaliser un mélange homogène et/ou pour démêler les fibres de tabac.

Conformément à une caractéristique essentielle de l'invention, les deux éléments voisins de paroi transversale qui constituent au moins un des plis P1 à P5 sont configurés pour occuper soit une première position dans laquelle ils forment un angle rentrant, soit une deuxième position dans laquelle ils forment un angle sortant et constituent ainsi un bec verseur.

Plus précisément et en référence à la figure 1, les plis P2 et P4 forment un angle rentrant, c'est à dire un angle orienté vers l'espace E (vers la paroi transversale opposée). Cependant, en opérant une traction sur l'un de ces plis dans le sens de la flèche g de la figure 1, on peut donner à ce pli (en l'occurrence un des deux plis P4) une orientation exactement inverse, c'est à dire formant alors un angle sortant. Bien entendu, cela vaut également pour le second pli P4 et pour les deux plis P2.

Ainsi et comme visible aux figures 3 et 4, les éléments de paroi 122 et 123 qui constituent le pli P4 matérialisent en quelque sorte un bec verseur B ou une goulotte qui est avantageusement mis à profit pour permettre de déverser le tabac T à l'extérieur du réceptacle sous la forme d'un boudin N étroit, continu et monodirectionnel qui est guidé et réceptionné sans aucune difficulté sur la feuille de papier à cigarette (non représentée ici).

Dans une forme de réalisation non représentée sur les figures, le réceptacle 1 peut être formé d'un premier flanc qui délimite lesdites parois longitudinales 10 et 11, ainsi que deux flancs supplémentaires identiques qui délimitent chacun une paroi transversale 12, respectivement 13, chaque flanc supplémentaire étant fixé au premier flanc, par exemple par collage.

Ce réceptacle peut être utilisé seul c'est à dire tel qu'il est représenté sur les figures 1 et 3.

Toutefois et de manière préférée, il peut être intégré dans un carnet repliable 2 tel que celui représenté à la figure 5.

Ce carnet 2, par exemple réalisé en carton, comporte ici cinq volets repliables 20 à 24, contigus deux à deux.

Un réceptacle 1 y est intégré au niveau des volets 22 et 23, par exemple par collage de ses parois 10 et 11 sur ces volets.

On note également la présence sur le volet 20 d'un ensemble 3 de bandes de carton configurées pour constituer des filtres de cigarette. De telles bandes sont par exemple décrites dans le document FR3057441.

Le carnet 2 est également pourvu, dans l'exemple représenté ici, d'un cahier 4 de feuille de papier à cigarette, lequel est fixé au volet d'extrémité 24.

Bien entendu, la disposition des réceptacle 1, ensemble 3 et cahier 4 est donnée seulement à titre d'exemple, ces éléments pouvant être disposés autrement.

Un élastique 25 équipe le carnet 2, de manière à le maintenir en position compacte lorsque les volets 20 à 24 sont rabattus les uns sur les autres.

## Revendications

1. Réceptacle (1) repliable pour du tabac en vrac, qui est délimité par deux parois longitudinales (10, 11) qui présentent un côté longitudinal commun (101), et par deux parois transversales (12, 13) opposées en forme de soufflet, **caractérisé par le fait que** lesdites parois transversales (12, 13) en forme de soufflet sont constituées de cinq plis successifs (P1, P2, P3, P4, P5), et que les deux éléments voisins (122, 123) de paroi transversale qui constituent au moins un (P4) desdits plis sont configurés pour occuper soit une première position dans laquelle ils forment un angle rentrant, soit une deuxième position dans laquelle ils forment un angle sortant et constituent ainsi un bec verseur.

2. Réceptacle (1) selon la revendication 1, **caractérisé par le fait qu'**il est formé de carton ou d'une matière à base de carton.

3. Réceptacle (1) selon la revendication 1 ou 2, **caractérisé par le fait qu'**il est en une pièce, c'est à dire constitué d'un seul et unique flanc (F) présentant une pluralité de lignes de pliage.

4. Réceptacle (1) selon la revendication 1 ou 2, **caractérisé par le fait qu'**il est formé d'un premier flanc qui délimite lesdites parois longitudinales (10, 11), ainsi que deux flancs supplémentaires identiques qui délimitent chacun une paroi transversale (12, 13), chaque flanc supplémentaire étant fixé audit premier flanc.

5. Carnet repliable (2) qui comporte une pluralité de volets (20, 21, 22, 23, 24) contigus deux à deux, **caractérisé par le fait qu'**il intègre un réceptacle (1) selon l'une des revendications précédentes.

6. Carnet (2) selon la revendication 5, **caractérisé par le fait que** lesdites parois longitudinales (10, 11) du réceptacle (1) sont fixées respectivement à deux volets contigus (22, 23).

7. Carnet (2) selon la revendication 5 ou 6, **caractérisé par le fait qu'**il comporte un ensemble (3) de bandes de carton configurées pour constituer des filtres de cigarette.

8. Carnet (2) selon l'une des revendications 5 à 7, **caractérisé par le fait qu'**il comporte un cahier (4) de feuilles de papier à cigarette.

## Patentansprüche

1. Zusammenfaltbarer Behälter (1) für losen Tabak, der durch zwei Längswände (10, 11), die eine gemeinsame Längsseite (101) aufweisen, und durch zwei gegenüberliegende balgförmige Querwände (12, 13) abgegrenzt ist, **dadurch gekennzeichnet, dass** die balgförmigen Querwände (12, 13) aus fünf aufeinanderfolgenden Falten (P1, P2, P3, P4, P5) bestehen, und **dadurch gekennzeichnet, dass** die zwei benachbarten Querwandelemente (122, 123), die mindestens eine (P4) der Falten bilden, dazu ausgestaltet sind, entweder eine erste Position, in der sie einen einspringenden Winkel bilden, oder eine zweite Position einzunehmen, in der sie einen ausspringenden Winkel bilden und somit eine Tülle schaffen.

2. Behälter (1) nach Anspruch 1, **dadurch gekennzeichnet, dass** er aus Karton oder einem Material auf Kartonbasis gebildet ist.

3. Behälter (1) nach Anspruch 1 oder 2, **dadurch gekennzeichnet, dass** er einteilig ist, das heißt aus ein und derselben Seite (F) besteht, die eine Vielzahl von Faltlinien aufweist.

4. Behälter (1) nach Anspruch 1 oder 2, **dadurch gekennzeichnet, dass** er aus einer ersten Seite, die die Längsseiten (10, 11) abgrenzt, sowie zwei identischen zusätzlichen Seiten gebildet ist, die jeweils eine Querwand (12, 13) abgrenzen, wobei jede zusätzliche Seite an der ersten Seite befestigt ist.

5. Zusammenfaltbares Heft (2), das eine Vielzahl von paarweise aneinander angrenzenden Klappen (20, 21, 22, 23, 24) umfasst, **dadurch gekennzeichnet, dass** es einen Behälter (1) nach einem der vorhergehenden Ansprüche einbindet.

6. Heft (2) nach Anspruch 5, **dadurch gekennzeichnet, dass** die Längswände (10, 11) des Behälters (1) jeweils an zwei aneinander angrenzenden Klappen (22, 23) befestigt sind.

7. Heft (2) nach Anspruch 5 oder 6, **dadurch gekennzeichnet, dass** es eine Menge (3) von Kartonbändern umfasst, die dazu ausgestaltet sind, Zigarettenfilter zu bilden.

8. Heft (2) nach einem der Ansprüche 5 bis 7, **dadurch gekennzeichnet, dass** es ein Heft (4) von Zigarettenpapierblättchen umfasst.

## Claims

1. A foldable container (1) for loose tobacco, which is delimited by two longitudinal walls (10, 11) which have a common longitudinal edge (101), and by two opposite transverse walls (12, 13) shaped like bellows, **characterized by** the fact that said transverse walls (12, 13) shaped like bellows consist of five successive pleats (P1, P2, P3, P4, P5), and that the two adjoining transverse wall elements (122, 123) which constitute at least one (P4) of said pleats are configured to occupy either a first position in which they form a re-entrant corner, or a second position in which they form an outer corner and thus constitute a pouring spout.

2. The container (1) according to claim 1, **characterized by** the fact that it is made of cardboard or of a cardboard-based material.

3. The container (1) according to claim 1 or 2, **characterized by** the fact that it is in one piece, i.e. consisting of a single and sole blank (F) having a plurality of fold lines.

4. The container (1) according to claim 1 or 2, **characterized by** the fact that it is formed of a first blank which delimits said longitudinal walls (10, 11), as well as two identical additional blanks each of which delimits a transverse wall (12, 13), each additional blank being attached to said first blank.

5. A foldable case (2) which includes a plurality of panes (20, 21, 22, 23, 24) contiguous two by two, **characterized by** the fact that it incorporates a container (1) according to one of the preceding claims.

6. The case (2) according to claim 5, **characterized by** the fact that said longitudinal walls (10, 11) of the container (1) are attached respectively to two contiguous panes (22, 23).

7. The case (2) according to claim 5 or 6, **characterized by** the fact that it includes a set (3) of cardboard strips configured to constitute cigarette filters.

8. The case (2) according to one of claims 5 to 7, **characterized by** the fact that it includes a pad (4) of cigarette paper sheets.
